# EUROPÄISCHE PATENTSCHRIFT

(11) **EP 0 151 975 B1**
(45) Veröffentlichungstag und Bekanntmachung des Hinweises auf die Patenterteilung: **17.08.1988**
(21) Anmeldenummer: 85100663.5
(22) Anmeldetag: 23.01.1985
(51) Int. Cl.: A63C 5/07

(54) **Langlaufski**
Ski de fond
Cross-country ski

(30) Priorität: 10.02.1984 AT 425/84; 18.05.1984 AT 1656/84
(43) Veröffentlichungstag der Anmeldung: 21.08.1985
(73) Patentinhaber: TMC CORPORATION, CH-6340 Baar/Zug (CH)
(72) Erfinder: Hölzl, Klaus, Dr., A-1090 Wien (AT)
(74) Vertreter: Szász, Tibor, Dipl.-Ing.

(56) Entgegenhaltungen:
- DE-A- 3 418 604
- FR-A- 1 109 560
- FR-A- 1 467 141

## Beschreibung

Die Erfindung bezieht sich auf einen Ski, insbesondere einen Langlaufski, nach dem ersten Teil des Anspruches 1.

Ein Ski der eingangs genannten Art ist in der FR-A-1 467141 (vgl. Fig. 2) beschrieben. Dieser Ski weist drei sich in Skilkängsrichtung erstreckende Bohrungen auf. Um die Biegesteifigkeit des Ski zu verändern, kann in eine oder in mehrere dieser Bohrungen ein bzw. je ein Stab aus Stahl, einer Leichtmetallegierung oder Kunstharz eingesetzt werden. Der Stab wird mittels einer Madenschraube, welche in das Ende der Bohrung eingeschraubt wird, in der Bohrung festgehalten.

Allerdings hat diese Ausführungsform den Nachteil, daß die Biegesteifigkeit des Ski durch Einführen bzw. Herausnehmen der Stäbe somit nur stufenweise und nicht kontinuierlich verändert werden kann. Des weiteren müssen die nicht verwendeten Stäbe vom Benützer dauernd mitgeführt werden.

Nach der FR-A-1 109 560 werden zur Veränderung der Biegesteifigkeit des Ski zwei Stahlbänder verwendet, welche teilweise an der Skioberseite und teilweise in einem Schlitz im mittleren Bereich unterhalb der Bindung verlaufen (s. die Fig. 1 und 2). Diese Stahlbänder sind mit ihren einen Enden an den Enden des Ski verankert und mit ihren anderen Enden an je einem Winkelhebel einstellbar befestigt, welche Winkelhebel durch eine Druckschraube gemeinsam verschwenkt werden können. Die in den Fig. 5 und 6 gezeigte Ausführungsform unterscheidet sich von der zuerst behandelten dadurch, daß der zur Aufnahme der Bindung bestimmte Bereich des Ski von Stahlbändern frei ist, und daß zum Verschwenken der beiden Winkelhebel zwei gesonderte Druckschrauben vorgesehen sind, die sich vor und hinter der Bindung befinden.

Wenn auch die Anordnung von Stahlbändern im Skikörper bezüglich der Höhe geringer ist als die Verwendung eines Biegebalkens, so ist doch der für die Unterbringung der Einstellvorrichtung erforderliche Raumbedarf im mittleren Bereich des Ski erheblich, wie dies den Fig. 2 und 5 entnommen werden kann. Außerdem müssen die Enden der einzelnen Stahlbänder mit Gliedern des Stellmechanismus nach Fig. 3 oder 4 gesondert befestigt werden, so daß die Gefahr einer Funktionsuntüchigkeit des Verstellmechanismus an mehreren Stellen gegeben ist. Des weiteren ist noch zu bemerken, daß die Anordnung der beiden Winkelhebel an Querachsen im Körper des Ski zusätzliche technische Probleme bedeuten kann, da diese Querachsen jeweils verjüngte Bereiche des Skikörpers durchsetzen, da für das Verschwenken der einzelnen Winkelhebel entsprechende Freistellungen erforderlich sind.

Der in der DE-A-34 18 604 beschriebene Ski ist unterhalb des Spannbereiches des Skischuhs mit einem horizontalen Schlitz versehen, der den Ski in einen oberen und einen unteren Teil unterteilt. Der untere Teil kann in vertikaler Richtung leichter verbogen werden als der obere und ist mit Druckelementen versehen, welche durch den oberen Teil verlaufen und vom vorderen Teil der Sohle des Skischuhs nach unten verschoben werden können. Dadurch wird bei einer Gewichtsverlagerung des Skiläufers auf die Spitze der Skischuhsohle der mit einem Haftwachs bestrichene Bereich des Laufbelages des Ski gegen die Schneeoberfläche gepreßt. Dieses Anpassen erfolgt im Rhythmus der Schrittbewegung. Der bekannte Ski ist daher in seiner Funktion dem Ski nach Anspruch 2 zwar ähnlich, in seinem Aufbau jedoch unterschiedlich, da kein Bauelement, vor allem kein Biegebalken, im Sinne der Erfindung Verwendung findet.

Ein anderer ähnlicher Ski ist in der US-A-4 300 786 beschrieben. Dieser Ski hat an den beiden Schmalseitenflächen im Querschnitt quadratische Nuten, in welche Stäbe eingelegt werden, die als Druckbalken im weiteren Sinne bezeichnet werden können. Je nach der gewünschten Steifigkeit des Ski kann der Skiläufer die richtigen Stäbe aus einer Serie von Stäben auswählen. Jeder Stab setzt seiner Durchbiegung zwei verschiedene Widerstände entgegen, je nachdem, ob er in seiner Ausgangslage oder in einer um 90° verdrehten Lage in die Nut eingesetzt wird. Zur Befestigung der Stäbe, die normalerweise durch Reibung festgehalten werden, können auch Schrauben oder Bolzen herangezogen werden.

Die Handhabung des bekannten Ski ist äußerst kompliziert, da der Skiläufer stets ein ganzes Bündel von Stäben mit sich führen muß. Außerdem ist es für den Skiläufer schwer, diejenigen Stäbe auszuwählen, welche für die vorhandenen Schneeverhältnisse die geeignetsten sind. Aber selbst dann, wenn noch ein Paar von solchen Stäben am Ski mitgeführt wird, ist die zur Änderung der Biegesteifigkeit erforderliche Handhabung im Gelände (Verdrehen der Lage der Stäbe um 90°) umständlich und in der Kälte (unter - 10 °C) dem Benützer kaum zumutbar.

Die Erfindung stellt sich die Aufgabe, die Nachteile der bekannten Ausführungen zu beseitigen und einen Ski zu schaffen, bei dem ein Mitführen und Auswechseln von Druckbalken überflüssig wird.

Dieses Ziel wird erfindungsgemäß durch die kennzeichnenden Merkmale des Anspruches 1 oder 2 erreicht.

In beiden Fällen ist der Biegebalken im Inneren des Ski lose angeordnet, da er an seinen beiden Enden nur auf Auflagerflächen im Skikörper abgestützt ist. Eine solche Anordnung kann der den nunmehrigen Stand der Technik bildenden FR-A-1 467 141 nicht entnommen werden, weil dort die Stäbe die einzelnen Bohrungen voll ausfüllen, welcher Umstand selbst dann keine lose Anordnung darstellt, wenn die einzelnen Stäbe in den Bohrungen leichtgängig eingeführt werden soilen. Im Gegensatz dazu soll durch die Erfindung eine kontinuierliche und successive Veränderung der Biegesteifigkeit des Ski ermöglicht werden. Darüber hinaus wird diese Maßnahme ohne Handhabung mit Stäben od. dgl. erreicht und auch ohne daß diese vom Benützer für den Langlauf mitgeführt werden müßten.

Das Einstellen auf die gewünschte Biegesteifigkeit erfolgt nach den Merkmalen des Anspruches 1 durch ein Druckelement, wodurch eine Anpassung des Ski an das Gewicht des Benützers sowie an die vorhandenen Schneeverhältnisse in einfacher Weise erfolgen kann. Bei einer Ausführung nach den Merkmalen des Anspruches 2 erfolgt die Änderung der Biegesteifigkeit des Ski über ein Druckübertragungsglied, wodurch diese Veränderung im Rhythmus der Schrittbewegung des Langläufers erfolgt und dadurch der Langlauf wensentlich erleichtert wird.

In den Patentansprüchen 3 bis 27 werden vorteilhaft weitere Ausgestaltungen der Erfindung unter Schutz gestellt.

In der Zeichnung sind beispielsweise Ausführungsformen des Erfindungsgegenstandes wiedergegeben. Fig. 1 ist ein Schnitt nach der Linie I-I in Fig. 2 und Fig. 2 ein Schnitt nach der Linie 11-11 in Fig. 1. In den Fig. 3-5 sind weitere Ausführungsformen, welche eine periodische Veränderung der Biegesteifigkeit des Ski ermöglichen, in einem der Fig. 1 entsprechenden Schnitt rein schematisch dargestellt. In den Fig. 6 und 7 ist ein gegenüber den vorhergehenden Ausführungsformen abgewandelten Ausführungsbeispiel im Längsschnitt und im Schnitt nach der Linie VII-VII in Fig. 6 wiedergegeben. Fig. 8 ist ein vertikaler Längsmittelschnitt durch eine weitere Ausführungsform und Fig. 9 eine dazugehörige Draufsicht. In Fig. 10 ist eine Draufsicht auf eine andere Ausführungsform wiedergegeben. Fig. 11 ist ein vertikaler Längsmittelschnitt durch eine zusätzliche Ausführungsform und Fig. 12 ein Schnitt nach der Linie XII-XII in Fig. 11. Fig. 13 zeigt eine Draufsicht auf eine Variante des Ski nach den Fig. 11-13. Schließlich zeigt Fig. 15 einen Querschnitt durch ein letztes Ausführungs und Fig. 16 eine Draufsicht auf einen bei diesem Ausführungsbeispiel vorhandenen, nach Art eines Drehschiebers ausgebildeten Schiebers.

In den Fig. 1 und 2 ist der Ski in seiner Gesamtheit mit 1 bezeichnet. Er besteht aus einem Kern, von dem in Fig. 2 zwei Abschnitte 2a und 2b sichtbar sind, aus einem Obergurt 3 und aus einem Untergurt 4. In seinem mittleren Bereich, also im sogenannten « Wachsbereich •, ist der Kern durch einen Schlitz 5, der symmetrisch zur vertikalen Skilängsmittelebene verläuft, in die beiden Abschnitte 2a und 2b getrennt (s. Fig. 2). In diesem Schlitz 5, der etwa ein Drittel der Skibreite einnimmt, ist ein Biegebalken 6 angeordnet. Dieser hat einen im wesentlichen I-förmigen Querschnitt, erstreckt sich etwa über das mittlere Drittel, den « Wachsbereich des Skis und ist im Bereich seiner beiden Enden und in seinem mittleren Bereich versteift. Der Biegebalken 6 liegt mit seinen beiden Enden auf Auflagerflächen 7 und 8 des Skis auf. Diese Auflagerflächen sind an widerstandsfähigen Versteifungsblöcken ausgebildet, welche mit den beiden Gurten 3 und 4 verklebt sind und auf diese Weise mit den Gurten eine Einheit bilden.

Am Obergurt 3 ist in der Mitte der Oberseite des Skis eine Platte 9 beispielsweise mittels Schrauben 10 befestigt. Diese Platte 9 besitzt in ihrer Achse eine Gewindebohrung, in die eine Madenschraube 11 eingeschraubt ist. Durch Verstellen der Madenschraube 11 kann der Benützer des Skis dessen Biegesteifigkeit beeinflussen.

Wird vom Benützer ein ce weicher" Ski 1 gewünscht, so wird die Schraube 11 nach oben geschraubt. Dadurch bleibt der Biegebalken 6 von der Skidurchbiegung unbeeinflußt, da er sich im Schlitz 5 zum Obergurt 3 hin frei bewegen kann, d. h. der Ski 1 wird nicht versteift. Will hingegen der Benützer des Skis 1 einen « steifen » Sₖᵢ verwenden, so wird die Schraube 11 festgespannt, so daß der Biegebalken 6 unter Vorspannung auf den beiden Auflagerflächen 7 und 8 aufliegt. Der Biegebalken 6 bildet dabei mit dem Ski 1 praktisch eine Einheit, die sich wesentlich schwerer durchbiegen läßt, als im zuerst behandelten Zustand dies der Fall ist. Selbstverständlich sind auch verschiedene Zwischenstellungen der Madenschraube 11 möglich, welche eine genaue Anpassung des Skis an die vorhandenen Schneeverhältnisse - vom Naßschnee bis zum Trockenschnee - ermöglichen.

Bei der Ausführungsform gemäß Fig. 3 ist in einem Langlaufski am Biegebalken 6 ein Bolzen 22 befestigt, der in einer Bohrung 3a im Obergurt 3 in vertikaler Richtung verschiebbar ist. Im Bereich oberhalb des Bolzens 22 sind am Obergurt 3 zwei Führungsschienen 21 befestigt, zwischen denen ein Schieber 20 geführt ist. Der Schieber 20 besitzt eine Schrägfläche 20a und trägt an seinem dem Skischuh zugewandten Ende eine Achse 23, an der zwei Zugstangen 24 angelenkt sind. Weiters sind an dem Obergurt 3 im Abstand von Schieber 20 ein Lagerbock 25 für eine Sohlenplatte 26 und zwei weitere Führungsschienen 27 befestigt, in denen die Enden einer die beiden Zugstangen 24 verbindenden Gelenkachse 28 geführt sind. In ihrem mittleren Bereich ist die Sohlenplatte 26 über zwei Gelenklaschen 29 mit der Gelenkachse 28 verbunden. Die Sohlenplatte 26 nimmt nicht die gesamte Sohle des Langlaufskischuhes, sondern nur den zwischen dem Ballen und der Ferse liegenden Bereich auf.

Wird bei dieser Ausführungsform die Sohlenplatte 26 von der Ferse des Benützers niedergetreten (Gleitphase), so wird über die Gelenklaschen 29 und die beiden Zugstangen 24 der Schieber 20 in Fig. 3 nach rechts bewegt. Dadurch wird von der Schrägfläche 20a des Schiebers 20 der Bolzen 22 in der Bohrung 2a nach unten gedrückt und dadurch über den auf diese Weise vorgespannten Biegebalken 6 eine Versteifung des Skis herbeigeführt. Diese Versteifung wird daher nur solange aufrecht erhalten, als der Skischuh mit der ganzen Sohle auf dem Obergurt 3 aufliegt. Wird hingegen der Fuß des Skiläufers abgewinkelt (Abstoßphase), und die Sohlenplatte 26 entgegen dem Uhrzeigersinn verschwenkt, so wird der Schieber 20 nach links in Fig. 3 verschoben und die Vorspannung des Biegebalkens 6 wird aufgehoben. Der Ski ist in dieser Periode der Abstoßphase daher «weich •.

Eine abgeänderte Ausführungsform eines Langlaufskis, dessen Biegesteifigkeit periodisch verändert werden kann, ist in Fig. 4 wiedergegeben. Bei dieser Ausführungsform ist gleichfalls ein Schieber 30 vorhanden, der jedoch im Gegensatz zum zuerst be - schriebenen Schieber über zwei Steuerflächen 31 und 32 verfügt, von denen die erste 31 zur Steuerung des Bolzens 22 des Biegebalkens und die zweite 32 zur Verschiebung des Schiebers 30 in Richtung zur Skispitze hin dient. Der Schieber 30 ist wieder in zwei seitlichen Führungsschienen 33 geführt und steht unter dem Einfluß einer Druckfeder 34, welche ihn in Richtung zum Skiende hin zu verschieben trachtet und sich an einem skifesten Lagerbock 34a abstützt. Im Abstand vom Schieber 30 befindet sich ein weiterer Lagerbock 35, auf dem eine als zweiarmiger Hebel ausgebildete Sohlenplatte 36 auf einer Achse 35a verschwenkbar gelagert ist. Diese Sohlenplatte 36 trägt an ihrem dem Schieber 30 zugewandten Ende eine Rolle 37, welche auf der Steuerfläche 32 abrollen kann.

In der in Fig. 4 dargestellten Lage befindet sich die Sohle des Skischuhs parallel zum Obergurt 3 (Gleitphase). Der nicht dargestellte Biegebalken verstärkt daher die Steifigkeit des Skis. Wird jedoch der Zehenbereich des Skischuhs nach unten gedrückt (Abstoßphase) und die Sohlenplatte 36 um die Achse 35a entgegen dem Uhrzeigersinn verschwenkt, so wird der Schieber 30 gegen den Druck der Druckfeder 34 zur Skispitze hin verschoben, indem die Rolle 37 auf der Steuerfläche 32 gegen den Obergurt 3 hin rollt. Durch diese Verschiebung des Schiebers 30 gleitet aber der Bolzen 22 an der Steuerfläche 31 nach oben, wodurch die zur Skisteifigkeit beitragende Wirkung des Biegebalkens aufgehoben wird. Dadurch wird in der Abstoßphase eine Durchbiegung des Langlaufskis im « Wachsbereich erleichtert.

Wird im Verlauf des Langlaufschrittes der Ski vom Gewicht des Skiläufers entlastet bzw. vom Boden abgehoben, so wird die Sohlenplatte 36 im Uhrzeigersinn in die in Fig. 4 dargestellte Ausgangslage zurückgeschwenkt. Der Schieber 30 wird durch die Feder 34 nach rechts verschoben, und der Bolzen 22 wird wieder eingedrückt. Dadurch ist für die folgende Schrittphase (Gleiten), mit Gewichtsbelastung im Fersenbereich, der Ski durch den eingespannten Biegebalken versteift.

Auch bei der Ausführung gemäß Fig. 5 ist ein Schieber 40 vorgesehen, der in Führungsschienen 41 parallel zum Obergurt 3 geführt ist, an seinem vorderen Ende eine Steuerkurve 40a trägt und unter dem Einfluß einer Druckfeder 42 steht. Diese sucht den Schieber 40 zur Skispitze hin zu verschieben und stützt sich an einem Lagerbock 42a ab, der am Obergurt 3 befestigt, z. B. angeschraubt ist. Der Lagerbock 42a ist - in Draufsicht gesehen - U-förmig und trägt im Mittelbereich seiner Schenkel eine Querachse 43, auf der eine Sohlenplatte 44 schwenkbar gelagert ist. Die Sohlenplatte 44 besitzt zwei nach unten ragende Ansätze 45, welche einen Bolzen 46 tragen, der ein in Skilängsrichtung verlaufendes, vorzugsweise bogenförmig gekrümmtes Langloch 47 im Schieber 40 durchsetzt.

In Fig. 5 ist diejenige Lage des Langlaufskis wiedergegeben, in der der Biegebalken sich in Wirkstellung befindet (Gleitphase). Wird vom Skiläufer dessen Gewicht vom Fersenbereich auf den Zehenbereich des Skischuhs verlegt (Abstoßphase), so wird die Sohlenplatte 44 um die Querachse 43 entgegen dem Uhrzeigersinn verschwenkt. Dadurch werden aber auch die Ansätze 45 verschwenkt, und der Bolzen 46 wird gegen die Kraft der Druckfeder 42 zum Skiende hin bewegt. Dies hat aber auch eine Verschiebung des Schiebers 40 in Richtung zum Skiende hin zur Folge. Dabei gleitet der Bolzen 22 entlang der Steuerkurve 40a nach oben, und der Biegebalken wird freigegeben, so daß in dieser Phase eine Durchbiegung des Skis in dem « Wachsbereich » erleichtert wird.

Wird im Verlauf des Langlaufschrittes der Ski vom Gewicht des Skiläufers entlastet bzw. vom Boden abgehoben, so wird die Sohlenplatte 44 im Uhrzeigersinn in die in Fig. 5 dargestellte Ausgangslage zurückgeschwenkt. Der Schieber 40 wird durch die Feder 42 nach links verschoben, und der Bolzen 22 wird wieder eingedrückt. Dadurch ist für die folgende Schrittphase (Gleiten), mit Gewichtsbelastung im Fersenbereich, der Ski durch den in Wirkstellung befindlichen Biegebalken versteift.

Eine etwas abgewandelte Ausführungsform ist in den Fig. 6 und 7 dargestellt. Bei dieser Ausführungsform ist am Biegebalken 6 ein Bolzen 22' befestigt, der in einer Bohrung 3a des Obergurtes 3 auf- und abbewegbar geführt ist. Dieser Bolzen 22' ist in der in Fig. 6 dargestellten Wirklage des Biegebalkens 6 durch zwei gegen die Kraft von Druckfedern 51 parallel zur Skioberseite verstellbare Schieber 50 festgehalten. Die beiden Schieber 50 und die Federn 51 sind in einem Gehäuse 54 angeordnet, das sich an der Unterseite des Obergurtes 3 abstützt.

Weiters ist am Obergurt 3 ein Lagerbock 56 angeordnet, in dem ein Pedal 52 auf einer quer zur Skilängsrichtung verlaufenden Achse schwenkbar gelagert ist. Das Pedal 52 erstreckt sich bis über den Bereich des Bolzens 22' und trägt in diesem Bereich ein Druckstück 53, das von einer Druckfeder 57 umgeben ist. Das untere Ende der Druckfeder 57 ist am Obergurt 3 abgestützt.

Das nach unten weisende Ende des Druckstückes 53 ist - in Seitenansicht gesehen (s. Fig. 6) - V-förmig abgeschrägt und liegt mit seinen beiden Schrägflächen an den Schiebern 50 an. Der Bolzen 22' trägt an seinem oberen Ende eine im Querschnitt rechteckige Rippe 22'a, welcher eine im Querschnitt gleichfalls rechteckige Nut 53a im Druckstück 53 zur Aufnahme der Rippe 22'a zugeordnet ist. Selbstverständlich verlaufen die Rippe 22'a und die Nut 53a in der Bewegungsrichtung der beiden Schieber 50.

In der Wirklage des Biegebalkens 6 (Gleitphase) nimmt das Pedal 52 die in Fig. 6 dargestellte Stellung ein. Wird das Pedal 52 von dem vorderen Bereich des Skischuhs gegen die Kraft der Druckfeder 57 nach unten gedrückt, so werden die beiden Schieber 50 gegen den Einfluß der Druckfedern 51 nach außen verschoben, so daß der Bolzen 22' sich in der Bohrung 3a nach oben bewegen kann. Dabei gelangt die Rippe 22'a des Bolzens 22' in die Nut 53a im Druckstück 53, das sich gegenläufig zum Bolzen 22' bewegt. Dadurch wird in der Gleitphase die Durchbiegung des Skis im Wachsbereich erleichtert.

Wird jedoch das Gewicht des Skiläufers vom vorderen Bereich des Skischuhs auf den hinteren Bereich desselben, den Absatzbereich, verlagert, so kehrt das Pedal 52, unterstützt von der Druckfeder 57, in die in Fig. 6 dargestellte Stellung zurück. Sofern der Ski nicht durchgebogen ist, verschiebt sich der Bolzen 22' in der Bohrung 3a wieder nach unten. Dadurch können aber die beiden Schieber 50 durch die Kraft der Federn 57 gegen die Achse des Bolzens 22' hin verstellt werden und letzteren in der Spannstellung veriegeln. Im Gegensatz zu den vorangehenden Ausführungsbeispielen sind bei dieser Ausführungsform nur ein gespannter und ein entspannter Zustand des Ski möglich, Zwischenlagen hingegen sind ausgeschlossen.

In den Fig. 8 und 9 ist mit 3 der Obergurt und mit 6 der Biegebalken des Langlaufski, im weiteren Ski 1, mit einstellbarer Steifigkeit, bezeichnet. Der Biegebalken 6 trägt einen Zapfen 22, welcher in Verbindung mit einem noch näher zu beschreibenden Schieber 60 zur Veränderung der Vorspannung des Biegebalkens 6 dient. Auf dem Obergurt 3 ist eine übliche, nur schematisch dargestellte Langlaufbindung befestigt. Zwischen dem Obergurt 3 und dem Biegebalken 6 befindet sich ein freier Raum 5a, der zur Aufnahme des Schiebers 60 dient. Dieser Schieber 60 besitzt einen eine Schrägfläche tragenden, sich im Raum 5a in Skilängsrichtung erstreckenden Bereich 60a, einen senkrecht zu diesem angeordneten Querteil 60b, der einen Schlitz 3a im Obergurt 3 durchsetzt, einen auf der Oberseite des Obergurtes 3 gelagerten Bereich 60c, der mit einem Handgriff 60d versehen ist, sowie einen Abdeckbereich 60e, der sich vom Querteil 60b nach der dem Bereich 60c gegenüberliegenden Seite er - streckt. Der Bereich 60c ist mittels zweier Führungsschienen 61, die auf der Oberseite des Obergurtes 3 befestigt sind, in Skilängsrichtung geführt.

Durch Verstellen des Schiebers 60 in Skilängsrichtung kann die Steifigkeit bzw. die Wölbung des Ski 1 in Zusammenwirken mit dem Zapfen 22 verändert werden. Nach Fig. 8 ist nämlich zwischen dem Zapfen 22 und der Schrägfläche des Schiebers 60 im unbelasteten Zustand des Ski 1 ein Freiraum vorhanden. Dieser Freiraum wird mit zunehmender Belastung durch den Skiläufer verringert, bis die Schrägfläche des Schiebers 60 an dem Zapfen 22 ansteht. Bis zu diesem Zeitpunkt ist der Ski 1 relativ weich.

Bei weiterer Belastung des Ski 1 wirkt der Biegebalken 6 als tragendes Element mit, was zu einer Versteifung des Ski führt.

Wird jedoch die Schrägfläche des Schiebers 60 bereits im unbelasteten Zustand des Ski 1 mit dem Zapfen 22 in Berührung gebracht, so tritt die Versteifung des Ski 1 schon von Anfang einer Belastung an ein.

Wird von dieser Stellung des Schiebers 60 in Fig. 1 der Schieber noch weiter nach links verschoben, so tritt eine zusätzliche Vorspannung des Biegebalkens 6 gegenüber dem Ski 1 ein, wodurch eine Vergrößerung der Wölbung herbeigeführt wird.

Der Schlitz 3a im Obergurt 3 ist mittels des Abdeckbereiches 60e des Schiebers 60 gegen das Eindringen von Schnee in den freien Raum 5a abgedeckt.

Die Ausführungsform gemäß Fig. 10 ist der ersten sehr ähnlich. Sie unterscheidet sich von dieser lediglich dadurch, daß der Bereich 70c des Schiebers 70 mit einer Zahnstange 70f versehen ist, welche mit einem Ritzel 72 kämmt, das auf einer Welle 73 befestigt ist. Diese Welle 73 ist senkrecht zur Skioberseite angeordnet und im Skikörper 1 drehbar gelagert. Das obere Ende der Welle 73 trägt einen Drehknopf 74, welcher an seinem Umfang gerändelt ist und zum Angriff der Finger des Benützers dient. Auf diese Weise ist eine feinfühlige Einstellung des Schiebers 70 möglich.

Die in den Fig. 11-13 dargestellte Ausführungsform unterscheidet sich von den beiden vorhergehenden dadurch, daß der Handgriff 80d mittels eines Bolzens auf dem die Schrägfläche tragenden Bereich 80a des Schiebers 80 befestigt ist. Dieser Bolzen durchsetzt einen Schlitz 3a im Obergurt 3 des Ski 1. Zu beiden Seiten des Schlitzes 3a ist eine Skala 81 auf der Oberseite des Obergurtes 3 angebracht, die ein Ablesen der eingestellten Steifigkeit des Skis ermöglicht. Der Schieber 80 ist an Führungsleisten 82 geführt, welche in diejenigen Abschnitten des Skikernes eingelassen sind, die sich zu beiden Seiten des Biegebalkens 6 befinden.

Eine Variante zur letzten Ausführungsform ist in Fig. 14 dargestellt. Bei dieser Variante ist der Handgriff 90d als Querbalken ausgebildet, der mit Hilfe von zwei auf die Skioberseite vertikalen Bolzen, welche Längsschlitze 3a im Obergurt 3 des Ski durchsetzen, mit dem nicht dargestellten, die Schrägfläche tragenden Bereich des Schiebers verbunden ist.

Eine letzte Ausführungsform ist in den Fig. 15 und 16 wiedergegeben. Bei dieser Ausführungsform wird anstelle eines Längsschiebers, wie er bei den vorhergehenden Ausführungsbeispielen vorhanden ist, ein Drehschieber 100 verwendet. der an seiner Unterseite von einer Wendelfläche 100g begrenzt ist. Dieser Drehschieber 100 sitzt auf einer Welle 101, welche den Obergurt 3 durchsetzt und an ihrem oberen Ende eine an ihrem Umfang gerändelte, mit einer Skala versehene Scheibe 102 trägt, die zum Angriff der Finger des Benützers dient. Am Drehschieber 100 ist im Bereich der den Anfang und das Ende der Wendelfläche 100 begrenzenden, in Richtung der Welle 101 verlaufenden, radialen Wand 100h ein Anschlag 100i angeordnet, der zur Anlage an dem Zapfen 22 des Biegebalkens 6 bestimmt ist.

Um bei allen Ausführungsformen ein ungewolltes Verschieben bzw. ein Verdrehen des Schiebers zuverlässig zu verhindern, kann der Schieber bzw. die Einstellscheibe in der gewählten Lage durch ein von einer Druckfeder belastetes, in der Zeichnung nicht dargestelltes Rastelement festgehalten werden.

Selbstverständlich ist die Erfindung keineswegs an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise könnte auch die mit dem Ritzel kämmende Zahnstange unterhalb des Obergurtes in Führungen geführt sein, so daß dann der gesamte Schieber innerhalb des Raumes 5a angeordnet ist.

## Patentansprüche

1. Ski (1), insbesondere Langlaufski, dessen Biegesteifigkeit mithilfe von mindestens einem in Skilängsrichtung verlaufenden Biegebalken (6) veränderbar ist, der im mittleren Bereich des Ski (1) in dessen Innerem angeordnet ist und der in bezug auf die vertikale Längsmittelebene des Ski (1) symmetrisch verläuft, dadurch gekennzeichnet, daß der Biegebalken (6) nur an seinen beiden Enden auf etwa parallel zur Lauffläche verlaufenden Auflagerflächen (7, 8) im Skikörper abgestützt ist und an seiner den Auflageflächen abgewandten Seite von einem Druckelement (11, 60, 80, 100) beaufschlagt wird, das sich im Bereich der Skioberseite am Skikörper abstützt.

2. Ski (1), insbesondere Langlaufski, dessen Biegesteifigkeit mithilfe von mindestens einem in Skilängsrichtung verlaufenden Biegebalken (6) veränderbar ist, der im mittleren Bereich des Ski (1) in dessen Innerem angeordnet ist und der in bezug auf die die vertikale Längsmittelebene des Ski (1) symmetrisch verläuft, dadurch gekennzeichnet, daß der Biegebalken (6) nur an seinen beiden Enden auf etwa parallel zur Lauffläche verlaufenden Auflageflächen (7, 8) abgestützt und an seiner den Auflageflächen abgewandten Seite mit einem Druckübertragungsglied (22) verbunden ist, auf welches durch eine vom Schuh des Skiläufers betätigbare Steuervorrichtung ein Druck gegen den Biegebalken (6) aufbringbar ist.

3. Ski nach Anspruch 2, dadurch gekennzeichnet, daß die Steuervorrichtung mit einer Sohlenplatte (36, 44) ausgestattet ist, welche an der Skioberseite auf einer Querachse (35a, 43) schwenkbar gelagert ist.

4. Ski nach einem der Ansprüche 1-3, dadurch gekennzeichnet, daß der Biegebalken (6) ein 1-Profil aufweist, das im Bereich seiner beiden Enden und vorzugsweise auch in seinem mittleren Bereich versteift ist (Fig. 2).

5. Ski nach Anspruch 1, dadurch gekennzeichnet, daß das Druckelement als Schraube (11) ausgebildet ist, die in einer mit einer Gewindebohrung versehenen, am Obergurt (3) des Ski (1) bzw. im Ski befestigten Platte (9) angeordnet ist (Fig. 1).

6. Ski nach Anspruch 2, dadurch gekennzeichnet, daß das Druckübertragungsglied von einem senkrecht zum Biegebalken (6) verlaufenden und an diesem befestigten Bolzen (22) gebildet ist, der in einer Bohrung (3a) im Obergurt (3) auf- und abbewegbar geführt und durch einen in Skilängsrichtung bewegbaren, als Steuervorrichtung dienenden Schieber (20, 30, 40) beaufschlagbar ist.

7. Ski nach Anspruch 6, dadurch gekennzeichnet, daß der Schieber (20, 30, 40) am Obergurt (3) in Führungsschienen (21, 33, 41) in Skilängsrichtung gegen Abheben gesichert geführt ist.

8. Ski nach Anspruch 7, dadurch gekennzeichnet, daß der Schieber (20) eine unter einem spitzen Winkel zum Obergurt (3) verlaufende ebene Fläche (20a) aufweist.

9. Ski nach Anspruch 7, dadurch gekennzeichnet, daß der Schieber (30, 40) eine unter einem spitzen Winkel zum Obergurt (3) verlaufende konvex gekrümmte Fläche (31, 40a) aufweist.

10. Ski nach einem der Ansprüche 7-9, dadurch gekennzeichnet, daß der Schieber (20) mit der an ihrem vorderen Ende angelenkten Sohlenplatte (26) über ein Gestänge (24, 29) gekoppelt ist (Fig. 3).

11. Ski nach einem der Ansprüche 7-9, dadurch gekennzeichnet, daß der Schieber (30, 40) unter dem Einfluß einer Feder, vorzugsweise einer Druckfeder (34, 42) steht (Fig. 4 und 5).

12. Ski nach einem der Ansprüche 7-9 und 11, dadurch gekennzeichnet, daß der Schieber (30) auf der der Sohlenplatte (36) zugewandten Seite eine konkav gekrümmte Steuerfläche (32) aufweist, welcher das eine Ende der in ihrem mittleren Bereich schwenkbar gelagerten Sohlenplatte (36) zugeordnet ist (Fig. 4).

13. Ski nach Anspruch 12, dadurch gekennzeichnet, daß das der Steuerfläche (32) zugewandte Ende der Sohlenplatte (36) zumindest mit einer Rotte (37) versehen ist.

14. Ski nach einem der Ansprüche 7-9 und 11, dadurch gekennzeichnet, daß der Schieber (40) ein in Skilängsrichtung verlaufendes, bogenförmig gekrümmtes Langloch (47) aufweist, in das ein Bolzen (46) eingreift, der an den Enden von zwei an einer schwenkbar gelagerten Sohlenplatte (44) angeordneten Ansätzen (45) gelagert ist (Fig. 5).

15. Ski nach Anspruch 2, dadurch gekennzeichnet, daß das Druckübertragungsglied als ein senkrecht zum Biegebalken (6) verlaufender, an diesem befestigter Bolzen (22') ausgebildet ist, der in einer Bohrung (3a) im Obergurt (3) auf- und abbewegbar geführt und in der Wirklage des Biegebalkens (6) durch einen oder durch zwei, gegen die Kraft von Federn (51) parallel zur Skioberseite verstellbare Schieber (50) festgehalten ist, wobei zur Bewegung des bzw. der Schieber (50) ein mittels des vorderen Bereiches des Skischuhs über ein Pedal (52) verstellbares, an seiner Unterseite keilförmig ausgebildetes Druckstück (53) oberhalb des bzw. der Schieber (50) vorgesehen ist (Fig. 6 und 7).

16. Ski nach Anspruch 15, dadurch gekennzeichnet, daß der Bolzen (22') an seinem oberen Ende eine im Querschnitt rechteckige Rippe (22'a) trägt, welcher eine im Querschnitt rechteckige Nut (33a) im Druckstück (53) zugeordnet ist.

17. Ski nach Anspruch 16, dadurch gekennzeichnet, daß die Rippe (22'a) und die Nut (53a) in der Bewegungsrichtung des bzw. der Schieber (50) verlaufen.

18. Ski nach Anspruch 1, dadurch gekennzeichnet, daß das Druckelement als ein mit einer Schrägfläche ausgestatteter Schieber (60, 70, 80, 90, 100) ausgebildet ist, wobei dessen vorzugsweise die Schrägfläche tragender Bereich (60a, 70a, 80a, 90a, 100a) zumindest teilweise in einer Ausnehmung (5a) untergebracht ist, welche sich zwischen dem Biegebalken (6) und dem Obergurt (3) des Ski erstreckt (Fig. 8-16).

19. Ski nach Anspruch 18, dadurch gekennzeichnet, daß der die Schrägfläche tragende Bereich (60a, 70a) des Schiebers (60, 70) mittels eines Querteiles (60b), der in einem Längsschlitz (3a) des Obergurtes (3) geführt ist, mit einem gegebenenfalls einen Handgriff (60d) tragenden, an der Oberseite des Obergurtes (3) verschiebbaren Bereich (60c, 70c) starr verbunden ist (Fig. 8-10).

20. Ski nach Anspruch 19, dadurch gekennzeichnet, daß der gegebenenfalls den Handgriff (70d) tragende Bereich (60c, 70c) des Schiebers (60, 70) in Führungsschienen (61, 71) geführt ist, welche auf der Skioberseite befestigt sind.

21. Ski nach Anspruch 20, dadurch gekennzeichnet, daß der in den Führungsschienen (71) geführte Bereich (70c) des Schiebers (70) als sich in dessen Bewegungsrichtung erstreckende Zahnstange ausgebildet ist, welche zwischen den Führungsschienen (71) geführt und mittels eines Ritzels (72), dessen Welle (73) im oder am Ski drehbar gelagert ist und einen Drehknopf (74) trägt, in Skilängsrichtung verstellbar ist (Fig. 10).

22. Ski nach Anspruch 18, dadurch gekennzeichnet, daß der die Schrägfläche tragende Bereich (80a) des Schiebers (80) in Führungen (82), welche unter dem Obergurt (3) angeordnet sind, in Skilängsrichtung verschiebbar ist (Fig. 11 - 13).

23. Ski nach Anspruch 22, dadurch gekennzeichnet, daß an dem die Schrägfläche tragenden Bereich (80a) des Schiebers (80) mindestens ein Bolzen senkrecht zur Skioberseite verlaufend befestigt ist, der einen Handgriff (80d, 90d) trägt und in einem Schlitz (3a) des Obergurtes (3) geführt ist (Fig. 11 - 14).

24. Ski nach Anspruch 23, dadurch gekennzeichnet, daß auf mindestens einer Längsseite des Schlitzes (3) eine Skala (81) angeordnet ist, welche dem Handgriff (80d) zugeordnet ist (Fig. 11 - 13).

25. Ski nach Anspruch 18, dadurch gekennzeichnet, daß der die Schrägfläche (100g) tragende Bereich des Schiebers (100) nach Art eines Drehschiebers ausgebildet ist, dessen Welle (101) gegenüber dem Zapfen (22) versetzt ist und dessen dem Zapfen (22) des Biegebalkens (6) zugewandte Unterseite nach Art einer Wendelfläche ausgebildet ist (Fig. 15 und 16).

26. Ski nach Anspruch 25, dadurch gekennzeichnet, daß der die Schrägfläche (100g) tragende Bereich des Schiebers (100) durch die Welle (101) mit einer gerändelten Skalenscheibe (102) verbunden ist, der eine Marke an der Skioberseite zugeordnet ist, und daß dieser Bereich einen Anschlag (100i) trägt, der beim Verdrehen der Welle (101) am Zapfen (22) des Druckbalkens (6) zur Anlage kommt und dadurch den Schwenkwinkel des Drehschiebers begrenzt.

27. Ski nach einem der Ansprüche 18 - 26, dadurch gekennzeichnet, daß der Schieber bzw. die Skalenscheibe in der gewählten Lage durch eine von einer Druckfeder belastete Rasteinrichtung festgehalten ist.

## Claims

1. A ski (1), particularly cross-country ski, adapted to have its bending stiffness adjusted by means of at least one bending girder (6) extending in the longitudinal direction of the ski and disposed within said ski (1) at a central section thereof in a symmetric position with respect to the vertical longitudinal center plane of the ski (1), characterized in that said bending girder (6) is supported within the body of the ski only at its two ends on support surfaces (7, 8) extending substantially parallel to the sliding surface and has its side facing away from said support surfaces subjected to the action of a pressure element (11, 60, 80, 100) being supported in the body of the ski at a location adjacent the top side thereof.

2. A ski (1), particularly cross-country ski, adapted to have its bending stiffness adjusted by means of at least one bending girder (6) extending in the longitudinal direction of the ski and disposed within said ski (1) at a central section thereof in a symmetric position with respect to the vertical longitudinal center plane of the ski, characterized in that said bending girder (6) is supported within the body of the ski only at its two ends on support surfaces (7, 8) extending substantially parallel to the running surface and has its side facing away from said support surfaces connected to a pressure transmitting member (22) operable by a control mechanism actuated by the boot of the skier to exert a pressure on said bending girder (6).

3. A ski according to claim 2, characterized in that said control mechanism comprises a sole plate (36, 44) pivotally mounted about a transverse axis (35a, 43) on the top surface of the ski.

4. A ski according to any of claims 1 to 3, characterized in that said bending girder (6) has a I-section reinforced adjacent its two ends and preferably also at its central portion (fig. 2).

5. A ski according to claim 1, characterized in that said pressure element (11) is in the form of a screw (11) mounted in a threaded bore of a plate (9) secured to the upper chord (3) of said ski (1) or within said ski, respectively (fig. 1).

6. A ski according to claim 2, characterized in that said pressure transmitting member is in the form of a bolt (22) extending perpendicular to said bending girder (6) and secured thereto, said bolt (22) being vertically guided in a bore (3a) formed in the upper chord (3) and adapted to be subjected to the action of a slide member (20, 30, 40) displaceably guided in the longitudinal direction of the ski and actiong as said control mechanism.

7. A ski according to claim 6, characterized in that said slide member (20, 30, 40) is displaceably guided in the longitudinal direction fo the ski in guide rails (21, 33,41) on said upper chord (3) in a manner preventing it to be lifted off the ski.

8. A ski according to claim 7, characterized in that said slide member (20) has a planar surface (20a) extending at an acute angle with respect to said upper chord (3).

9. A ski according to claim 7, characterized in that said sliding member (30, 40) comprises a convex arcuate surface (31, 40a) extending at an acute angle with respect to said upper chord (3).

10. A ski according to any of claims 7 to 9, characterized in that said slide member (20) is operatively connected by a linkage (24, 29) to said sole plate (26) hingedly mounted at its forward end (fig. 3).

11. A ski according to any of claims 7 to 9, characterized in that said slide member (30, 40) is subjected to the action of a spring, preferably a compression spring (34, 42) (figs. 4 and 5).

12. A ski according to any of claims 7 to 9 and 11, characterized in that the side of said slide member (30) facing towards said sole plate (36) is formed with a concave arcuate control surface (32) cooperating with one end of said sole plate (36), the latter being pivotally mounted at its central portion (fig. 4).

13. A ski according to claim 12, characterized in that the end of said sole plate (36) facing said control surface (32) is provided with at least one roller (37).

14. A ski according to any of claims 7 to 9 and 11, characterized in that said slide member (40) is formed with an arcuate slot opening (47) extending in the longitudinal direction of the ski and engaged by a bolt (46) mounted on the ends of two projections (45) disposed on a pivotally mounted sole plate (44) (fig. 5).

15. A ski according to claim 2, characterized in that said pressure transmitting member is in the form of a bolt (22') extending perpendicular to said bending girder (6) and secured thereto, said bolt being guided in a bore (3a) in said upper chord (3) for upwards and downwards displacement and retained by one or two slide member(s) (50) mounted for adjustment parallel to the top surface of the ski against the force of springs (51 said sliding member(s) being adapted to be displaced by a pressure member (53) having a wedge-shaped bottom surface and mounted above said sliding member(s) (50) for adjustment by means of a pedal (52) actuated by a front portion of a ski boot. (figs. 6 and 7).

16. A ski according to claim 15, characterized in that the upper end of said bolt (22') carries a rib (22'a) of rectangular cross-sectional shape for cooperation with a groove (33a) of rectangular cross-sectional shape formed in said pressure member (53).

17. A ski according to claim 16, characterized in that said rib (22'a) and said groove (53a) extend in the sliding direction of said sliding member(s) (50).

18. A ski according to claim 1, characterized in that said pressure element is formed as a slide member (60, 70, 80, 90, 100) provided with an inclined surface, the portion (60a, 70a, 80a, 90a, 100a) of said slide member preferably formed with said inclined surface being at least partially accommodated in a recess (5a) extending between said bending girder (6) and said upper chord (3) of the ski (figs. 8-16).

19. A ski according to claim 18, characterized in that the portion (60a, 70a) of said slide member (60, 70) formed with said inclined surface is rigidly connected by means of a cross member (60b) guided in a longitudinal slot (3a) of said upper chord (3) to a slidable portion (60c, 70c) on the top surface of said upper chord (3) optionally provided with a handle (60d) (figs. 8-10).

20. A ski according to claim 19, characterized in that the portion (60c, 70c) of said slide member (60, 70) optionally provided with said handle (70d) is guided in guide rails (61, 71) secured to the top surface of the ski.

21. A ski according to claim 20, characterized in that said portion (70c) of said slide member (70) guided in said guide rails (71) is formed as a rack extending in the direction of its displacement, said rack being guided between said guide rails (71) for adjustment in the longitudinal direction of the ski by means of a pinion (72) having a shaft (73) rotatably mounted on or in the ski and carrying a rotary knob (74) (fig. 10).

22. A ski according to claim 18, characterized in that the portion (80a) of said slide member (80) formed with said inclined surface is guided in guides (82) disposed below said upper chord (3) for displacement in the longitudinal direction of the ski (figs. 11 to 13).

23. A ski according to claim 22, characterized in that said portion (80a) of said slide member (80) formed with said inclined surface has at least one bolt secured thereto perpendicular to the top surface of the ski, said bolt carrying a handle (80d, 90d) and being guided in a slot (3a) of said upper chord (3) (figs. 11-14).

24. A ski according to claim 23, characterized in that a scale (81) is disposed on at least one longitudinal side of said slot (3) for cooperation with said handle (80d) (figs. 11-13).

25. A ski according to claim 18, characterized in that the portion (100g) of said slot member (100) formed with said inclined surface is constructed in the manner of a rotary slide member, the shaft of which is offset with respect to said bolt (22), and the bottom surface of which facing towards said bolt (22) of said bending girder (6) is formed as a helical surface (figs. 15 and 16).

26. A ski according to claim 25, characterized in that said shaft (101) connects said portion (100g) of said slide member (100) formed with said inclined surface to a crenelated scale disc (102) cooperating with a marking on the top surface of the ski, said portion carrying a stop (100i) adapted on rotation of said shaft (101) to abut said bolt (22) of said bending girder (6) to thereby limit the rotary angle of the rotary slide member.

27. A ski according to any of claims 18 to 26, characterized in that said sliding member or said scale disc, respectively, is arrested in the selected position by detent means biased by a compression spring.

## Revendications

1. Ski (1), notamment ski de fond dont la rigidité à la flexion peut être modifiée à l'aided'au moins une barrette de flexion (6) s'étendant dans le sens longitudinal du ski, qui est disposée dans la région centrale de ce ski (1), à l'intérieur de celui-ci, et s'étend symétriquement par rapport au plan médian longitudinal vertical du ski (1), caractérisé par le fait que la barrette de flexion (6) est en appui dans le corps du ski, par ses deux extrémités seulement, sur des surfaces de contact (7, 8) s'étendant sensiblement parallèlement à la surface de glissement, et est soumise, sur son côté tourné à l'opposé des surfaces de contact, à l'action d'un élément de pression (11, 60, 80, 100) prenant appui, sur le corps du ski, au voisinage de la face supérieure de ce ski.

2. Ski (1), notamment ski de fond dont la rigidité à la flexion peut être modifiée à l'aide d'au moins une barrette de flexion (6) s'étendant dans le sens longitudinal du ski, qui est disposée dans la région centrale de ce ski (1), à l'intérieur de celui-ci, et s'étend symétriquement par rapport au plan médian longitudinal vertical du ski (1), caractérisé par le fait que la barrette de flexion (6) est en appui, par ses deux extrémités seulement, sur des surfaces de contact (7, 8) s'étendant sensiblement parallèlement à la surface de glissement, et est reliée, sur son côté tourné à l'opposé des surfaces de contact, à un organe (22) transmetteur de pression sur lequel une pression peut être exercée, contre la barrette de flexion (6), par l'intermédiaire d'un dispositif de commande pouvant être actionné par la chaussure du skieur.

3. Ski selon la revendication 2, caractérisé par le fait que le dispositif de commande est équipé d'une plaque de semelle (36, 44) montée pivotante, sur un axe transversal (35a, 43) à la face supérieure du ski.

4. Ski selon l'une des revendications 1-3, caractérisé par le fait que la barrette de flexion (6) présente un profilé en 1 rigidifié au voisinage de ses deux extrémités et, de préférence aussi, dans sa région centrale (figure 2).

5. Ski selon la revendication 1, caractérisé par le fait que l'élément de pression est réalisé sous la forme d'une vis (11), disposée dans une plaquette (9) qui est munie d'un trou taraudé et est fixée à la membrure supérieure (3) du ski (1), respectivement dans ce ski (figure 1).

6. Ski selon la revendication 2, caractérisé par le fait que l'organe transmetteur de pression est formé par une cheville (22) qui s'étend perpendiculairement à la barrette de flexion (6) à laquelle elle est fixée, est guidée à mouvement alternatif vertical dans un perçage (3a) ménagé dans la membrure supérieure (3), et peut être soumise à l'action d'une coulisse (20, 30, 40) qui sert de dispositif de commande et est mobile dans le sens longitudinal du ski.

7. Ski selon la revendication 6, caractérisé par le fait que la coulisse (20, 30, 40) est guidée sur la membrure supérieure (3), dans le sens longitudinal du ski, dans des glissières de guidage (21, 33, 41) l'empêchant de se soulever.

8. Ski selon la revendication 7, caractérisé par le fait que la coulisse (20) présente une surface plane (20a) s'étendant selon un ange aigu par rapport à la membrure supérieure (3).

9. Ski selon la revendication 7, caractérisé par le fait que la coulisse (30, 40) présente une surface (31, 40a) à courbure convexe, s'étendant selon un angle aigu par rapport à la membrure supérieure (3).

10. Ski selon l'une des revendications 7-9, caractérisé par le fait que la coulisse (20) est accouplée, par l'intermédiaire d'une tringlerie (24, 29), à la plaque de semelle (26) articulée à son extrémité antérieure (figure 3).

11. Ski selon l'une des revendications 7-9, caractérisé par le fait que la coulisse (30, 40) est soumise à l'influence d'un ressort, de préférence d'un ressort de pression (34, 42) (figures 4 et 5).

12. Ski selon l'une des revendications 7-9, caractérisé par le fait que la coulisse (30) présente, du côté tourné vers la plaque de semelle

(36), une surface de commande (32) à courbure concave à laquelle est associée l'une des extrémités de la plaque de semelle (36) montée, dans sa région centrale, avec faculté de pivotement (figure 4).

13. Ski selon la revendication 12, caractérisé par le fait que l'extrémité de la plaque de semelle (36) qui est tournée vers la surface de commande (32) est munie d'au moins un galet (37).

14. Ski selon l'une des revendications 7-9 et 11, caractérisé par le fait que la coulisse (40) présente une boutonnière (47) à courbure en arc de cercle s'étendant dans le sens longitudinal du ski, dans laquelle pénètre un téton (46) qui est implanté aux extrémités de deux appendices (45), disposés sur une plaque de semelle (44) montée pivotante (figure 5).

15. Ski selon la revendication 2, caractérisé par le fait que l'organe transmetteur de pression est réalisé sous la forme d'une cheville (22') qui s'étend perpendiculairement à la barrette de flexion (6) à laquelle elle est fixée, est guidée à mouvement alternatif vertical dans un perçage (3a) ménagé dans la membrure supérieure (3) et est fermement arrêtée, dans la position active de la barrette de flexion (6), par l'intermédiaire d'une ou de deux coulisses (50) réglables parallèlement à la face supérieure du ski en s'opposant à la force de ressorts (51 une pièce de pression (53), prévue au-dessus de la ou des coulisses (50) en vue du mouvement de la ou des coulisses (50), étant réglable au moyen de la région antérieure de la chaussure de ski, par l'intermédiaire d'une pédale (52), et étant de réalisation cunéiforme à sa face inférieure (figures 6 et 7).

16. Ski selon la revendication 15, caractérisé par le fait que la cheville (22') porte, à son extrémité supérieure, une nervure (22'a) de section rectangulaire à laquelle est associée une rainure (53a), de section rectangulaire, pratiquée dans la pièce de pression (53).

17. Ski selon la revendication 16, caractérisé par le fait que la nervure (22'a) et la rainure (53a) s'étendent dans la direction de mouvement de la ou des coulisses (50).

18. Ski selon la revendication 1, caractérisé par le fait que l'élément de pression est réalisé sous la forme d'une coulisse (60, 70, 80, 90, 100) dotée d'une surface inclinée, la région (60a, 70a, 80a, 90a, 100a) de cette coulisse, qui porte de préférence la surface inclinée, étant logée au moins en partie dans un évidement (5a) s'étendant entre la barrette de flexion (6) et la membrure supérieure (3) du ski (figures 8-16).

19. Ski selon la revendication 18, caractérisé par le fait que la région (60a, 70a) de la coulisse (60, 70), qui porte la surface inclinée, est reliée rigidement, au moyen d'une partie transversale (60b) guidée dans une fente longitudinale (3a) de la membrure supérieure (3), à une région (60c, 70c) qui porte éventuellement un moyen de prise (60d) et peut coulisser à la face supérieure de la membrure supérieure (3) (figures 8-10).

20. Ski selon la revendication 19, caractérisé par le fait que la région (60c, 70c) de la coulisse (60, 70), qui porte éventuellement le moyen de prise (70d), est guidée dans des glissières de guidage (61, 71) fixées sur la face supérieure du ski.

21. Ski selon la revendication 20, caractérisé par le fait que la région (70c) de la coulisse (70), qui est guidée dans les glissières de guidage (71), est réalisée sous la forme d'une crémaillère s'étendant dans le sens du mouvement de ladite coulisse, est guidée entre les glissières de guidage (71) et peut être réglée, dans le sens longitudinal du ski, au moyen d'un pignon (72) dont l'arbre (73) est monté rotatif dans ou sur le ski, et porte un bouton tournant (74) (figure 10).

22. Ski selon la revendication 18, caractérisé par le fait que la région (80a) de la coulisse (80), qui porte la surface inclinée, peut coulisser, dans le sens longitudinal du ski, dans des guides (82) disposés au-dessous de la membrure supérieure (3) (figures 11-13).

23. Ski selon la revendication 22, caractérisé par le fait qu'au moins une cheville s'étendant perpendiculairement à la face supérieure du ski, fixée à la région (80a) de la coulisse (80) qui porte la surface inclinée, porte un moyen de prise (80d, 90d) et est guidée dans une fente (3a) de la membrure supérieure (3) (figures 11-14).

24. Ski selon la revendication 23, caractérisé par le fait que, sur au moins un côté longitudinal de la fente (3), se trouve une échelle graduée (81) à laquelle le moyen de prise (80d) est associé (figures 11-13).

25. Ski selon la revendication 18, caractérisé par le fait que la région de la coulisse (100), qui porte la surface inclinée (100 g), est réalisée sous la forme d'un coulisseau rotatif dont l'arbre (101) est décalé par rapport à la cheville (22), et dont la face inférieure tournée vers la cheville (22) de la barrette de flexion (6) est réalisée à la manière d'une surface d'hélice (figures 15 et 16).

26. Ski selon la revendication 25, caractérisé par le fait que la région de la coulisse (100), qui porte la surface inclinée (100g), est reliée, par l'intermédiaire de l'arbre (101), à un disque gradué moleté (102) auquel un repère est associé à la face supérieure du ski ; et par le fait que cette région porte une butée (100i) qui, lors de la rotation de l'arbre (101), vient s'appliquer contre la cheville (22) de la barrette de pression (6) et limite de la sorte l'angle de pivotement du coulisseau rotatif.

27. Ski selon l'une des revendications 18-26, caractérisé par le fait que la coulisse ou respectivement le disque gradué est retenu fermement, dans la position sélectionnée, par l'intermédiaire d'un dispositif à déclic chargé par un ressort de pression.
